# EUROPÄISCHE PATENTSCHRIFT

(11) **EP 2 109 746 B1**
(45) Veröffentlichungstag und Bekanntmachung des Hinweises auf die Patenterteilung: **19.09.2012**
(21) Anmeldenummer: 08707105.6
(22) Anmeldetag: 17.01.2008
(51) Int. Cl.: F25D 27/00, F25D 29/00, F21V 33/00, F21W 131/305

(54) **KÜHL- UND/ODER GEFRIERGERÄT**
REFRIGERATOR AND/OR FREEZER
APPAREIL DE RÉFRIGÉRATION ET/OU DE CONGÉLATION

(30) Priorität: 19.01.2007 DE 202007000824 U; 13.02.2007 DE 202007002134 U; 16.02.2007 DE 202007002350 U
(43) Veröffentlichungstag der Anmeldung: 21.10.2009
(62) Teilanmeldung aus: 10007632.2
(73) Patentinhaber: Liebherr-Hausgeräte Ochsenhausen GmbH, 88416 Ochsenhausen (DE)
(72) Erfinder: PROBST, Arnulf, 89281 Altenstadt (DE); BRÜSSING, Bernd, 89231 Neu-Ulm (DE)
(74) Vertreter: Herrmann, Uwe
(86) Internationale Anmeldenummer: PCT/EP2008/000340
(87) Internationale Veröffentlichungsnummer: WO 2008/087028

(56) Entgegenhaltungen:
- DE-A1- 3 925 676
- DE-B- 1 013 669
- US-A- 4 917 256
- US-A- 5 177 976

## Beschreibung

Die vorliegende Erfindung betrifft ein Kühl- und/oder Gefriergerät gemäß dem Oberbegriff des Anspruchs 1. Ein solches gerät ist allgemein bekannt.

Aus dem Stand der Technik ist es bekannt, den Innenraum, d.h. den Kühl- und/oder Gefrierraum von Kühl- und/oder Gefriergeräten, zu beleuchten, wobei die Beleuchtungseinheit im allgemeinen im Innenraum des Gerätes angeordnet ist und aktiviert wird, wenn die Tür oder Klappe des Gerätes geöffnet wird.

Aus der US 4,917,256 ist dabei eine Kühltruhe bekannt, welche aus mehreren, zusammensetzbaren Isolierpaneelen aufgebaut ist. Zur Kühlung der Kühltruhe ist eine Seitenwand als abnehmbares Kühlaggregat aus Verdichter und Verdampfer aufgebaut, an welchem auch die Beleuchtungsmittel zur Beleuchtung des Innenraums der Kühltruhe angeordnet sind.

Aus DE 3925676 A1 ist eine Kühlvitrine mit einem Kühlgehäuse bekannt, welches an einer Seite zum Einschieben eines Rollcontainers offen ist. Dabei ist an der Oberseite der Kühlvitrine ein vollständiges Kühlaggregat aus Verdichter und Verdampfer abhebbar angeordnet, welches an seiner Unterseite Beleuchtungsmittel zur Beleuchtung der in der Kühlvitrine angeordneten Ware aufweist.

Aus dem Stand der Technik ist es weiterhin bekannt, aufklappbare Beleuchtungen einzusetzen, die beim Öffnen und Schließen der Tür ein- und ausgeschwenkt werden. Diese mechanischen Lösungen haben allerdings den Nachteil, dass sie teuer sind und dass die Mechanik vergleichsweise störanfällig ist.

Aus der WO-A1-2007/062910 (im Stand der Technik gemäß Artikel 54(3) EPÜ) ist außerdem eine Kühl- und/oder Gefriergerät mit einem Innenbehälter und mit wenigstens einem Verdampfermodul zur Kühlung des Innenraums des Gerätes bekannt, wobei das Verdampfermodul in einem oberen Bereich des Innenraums unmittelbar unter der Decke des Innenbehälters angeordnet ist und somit den oberen Abschluss des Innenraums des Kühl- und/oder Gefriergerätes bildet, sowie mit Beleuchtungsmitteln, mittels derer der Innenraum des Gerätes wenigstens teilweise beleuchtbar ist, wobei die Beleuchtungsmittel in dem Verdampfermodul angeordnet sind.

Die Aufgabe der vorliegenden Erfindung besteht daher darin, ein Kühl- und/oder Gefriergerät der eingangs genannten Art dahingehend weiterzubilden, dass die Beleuchtung effizient und wenig störanfällig ausgeführt ist, und dass die Montage - Freundlichkeit des Geräts erhöht wird.

Diese Aufgabe wird durch ein Kühl- und/oder Gefriergerät mit den Merkmalen des Anspruchs 1 gelöst. Danach ist vorgesehen, dass die Beleuchtungsmittel in dem Verdampfermodul angeordnet sind und dass in dem Kühl-und/oder Gefriergerät transparente Böden oder Schubladen eingesetzt sind. Erfindungsgemäß ist somit vorgesehen, dass die Beleuchtung in das Verdampfermodul integriert ist, dass somit eine Kombination aus Beleuchtung und Verdampfermodul eingesetzt wird.

Die Vorteile einer Baugruppe aus Beleuchtungsmitteln und Verdampfermodul sind u. a. Kostenvorteile durch einfachere Montage und geringere Teilevielfalt sowie ein geringerer Konstruktionsaufwand der kompletten Baugruppe mit Verdampfermodul und Beleuchtung.

In der folgenden Beschreibung steht der Begriff des "aus Sicht des Benutzers vor dem Innenraum des Gerätes befindliche Bereichs" für einen beliebigen Bereich vor dem Geräteinnenraum, der z. B. den Bereich umfassen kann, in dem sich ausgezogene Böden oder Schubladen befinden, so dass die Beleuchtung in dieser Ausführungsform unter anderem dazu dient, die in den Schubladen bzw. auf den Böden befindlichen Waren zu beleuchten. Auch der Bereich, in dem sich die geöffnete Tür befindet, kann erfasst sein. So ist es beispielsweise denkbar, dass die Beleuchtungsmittel des erfindungsgemäßen Kühl- und/oder Gefriergerätes zusätzlich zu der Beleuchtung des Innenraums auch zu einer Beleuchtung der Innenseite der geöffneten Gerätetür, beispielsweise zu einer Beleuchtung der Türabsteller, dienen können.

Die Beleuchtungsmittel umfassen eine oder mehrere LEDs. In weiterer Ausgestaltung der Erfindung ist vorgesehen, dass die Beleuchtungsmittel durch eine oder mehrere LEDs gebildet werden. LEDs haben u. a. den Vorteil, dass sie klein sind und auch deshalb in beengten Raumverhältnissen eingesetzt werden können, da LEDs eine vergleichsweise geringe Wärmeentwicklung aufweisen. Durch die Verwendung einer oder mehrerer LEDs sind somit auch Anordnungen der Beleuchtung bei sehr beengten Platzverhältnissen möglich.

Weiterhin kann eine Bedien- und/oder Steuereinheit vorgesehen sein, die innerhalb oder auch außerhalb des Gerätes angeordnet ist. Denkbar ist es beispielsweise, die Bedien- und/oder Steuereinheit oberhalb des gekühlten Geräteinnenraums in Form einer frontseitigen Leiste auszubilden. Denkbar ist, dass die Bedien- und/oder Steuereinheit oberhalb des gekühlten Geräteinnenraums angeordnet ist. Sie kann beispielsweise in einem Bereich angeordnet sein, der bei geschlossener Tür durch diese verdeckt ist.

In weiterer Ausgestaltung der Erfindung ist vorgesehen, dass das Verdampfermodul eine Ausnehmung aufweist und dass die Beleuchtungsmittel derart angeordnet sind, dass sie durch die Ausnehmung Licht abgeben.

Weiterhin kann vorgesehen sein, dass sich die Beleuchtungsmittel auf der Unterseite oder Frontseite des Verdampfermoduls befinden oder dass sich die Beleuchtungsmittel innerhalb des Verdampfermoduls befinden und derart angeordnet sind, dass die Ausnehmung in der Unterseite oder Frontseite des Verdampfermoduls angeordnet ist. Denkbar ist somit beispielsweise, das Verdampfermodul Augenhöhe anzuordnen, und die Beleuchtung derart vorzusehen, dass diese bei geöffneter Tür des Gerätes nach unten und/oder vorne Licht abgibt.

Das Verdampfermodul kann eine Blende aufweisen, die zumindest die frontseitige Abdeckung des Verdampfermoduls bildet. Denkbar ist, dass die Beleuchtungsmittel in oder an der Blende angeordnet sind, sowie auch, dass die Ausnehmung, durch die das Licht abgegeben wird, in der Blende angeordnet ist.

In weiterer Ausgestaltung der Erfindung ist vorgesehen, dass die Beleuchtungsmittel oder eine Beleuchtungseinheit, die die Beleuchtungsmittel umfasst, flächenbündig mit dem Verdampfermodul bzw. der Blende abschließt oder gegenüber dieser hervorstehend ist. Die Beleuchtung kann somit unauffällig, flächenbündig oder beispielsweise auch leicht hervorstehend ausgeführt werden. Wie ausgeführt, sind durch die Verwendung eines oder mehrerer LED-Leuchtkörper auch Ausführungen in sehr beengten Platzverhältnissen möglich.

In weiterer Ausgestaltung der Erfindung ist vorgesehen, dass die Beleuchtung durch zwei oder mehr als zwei Leuchtkörper bereitgestellt wird, die derart angeordnet sind, dass sie in unterschiedlichen Richtungen Licht abgeben. Durch unterschiedliche Abstrahlwinkel des Lichtes besteht die Möglichkeit, Lichteffekte genau fokussiert mit Tiefenwirkung, beispielsweise auf Schubladen zu bringen, zusätzlich zu der Beleuchtung des Innenraums des Gerätes.

In weiterer Ausgestaltung der Erfindung ist vorgesehen, dass das Verdampfermodul eine Blende aus transparentem Material aufweist. Es kann somit ein transparenter Werkstoff für die Blende verwendet werden, was den Vorteil mit sich bringt, dass eine etwaige Abdeckung der Beleuchtungseinheit sowie die genannte Blende aus einem Teil gefertigt werden können. Dabei kann vorgesehen sein, dass Bereiche der Blende, die nicht transparent sein sollen, durch Bedrucken, Lackieren bzw. in einem Spritzprozeß über das Inmould-Verfahren abgedeckt werden.

Die erfindungsgemäße Anordnung von Beleuchtungsmitteln in dem Verdampfermodul bringt den Vorteil mit sich, dass bestimmte Lichteffekte erzeugt werden können. So ist es beispielsweise denkbar, Logos, Symbole und Bedruckungen und dergleichen durch Hinterleuchtung hervorzuheben. Dies kann beispielsweise durch Ausnutzen von Streulicht der genannten Beleuchtung im Innenraum der Blende erfolgen oder auch durch eine gezielte Hinterleuchtung, beispielsweise durch Anbringen von Lichtleitern, die von den Beleuchtungsmitteln ausgehen.

In weiterer Ausgestaltung der Erfindung ist vorgesehen, dass die Beleuchtungsmittel an eine elektrische Baugruppe angeschlossen sind, die außer der Versorgung der Beleuchtungsmittel wenigstens ein weiteres Bauteil steuert oder versorgt. Die Beleuchtungsmittel, die zur Beleuchtung benötigt werden, können auf eine bereits vorhandene Platine der Baugruppe mitintegriert werden. Eine eigene Platine für die Beleuchtung ist somit nicht erforderlich. Damit wird eine kostengünstige Einheit durch die Verwendung einer bestehenden Platine plus Beleuchtung geschaffen. Es ist ebenfalls möglich, bei der Beleuchtung in dem Verdampfermodul auf vorhandene Standardbaugruppen zurückzugreifen. Dies können beispielsweise standardisierte Bauteile oder bereits in anderen Geräten verwendete Beleuchtungs-Baugruppen, insbesondere LED-Beleuchtungs-Baugruppen sein.

Das Verdampfermodul des Kühl- und/oder Gefriergerätes gemäß der Erfindung ist in einem oberen Bereich des Innenraums, d. h. unmittelbar unter der Decke des Innenbehälters angeordnet und bildet somit den oberen Abschluss des Innenraums des Kühl- und/oder Gefriergerätes.

Weitere Einzelheiten und Vorteile der Erfindung werden anhand eines in der Zeichnung dargestellten Ausführungsbeispiels erläutert. Es zeigen:
Figur 1: eine perspektivische Darstellung des oberen Bereiches mit Bedien - und/oder Steuereinheit eines Kühl- und/oder Gefriergerätes, welches nicht im Schutzbereich der vorliegenden Erfindung liegt, bei geöffneter Tür,
Figur 2: eine Frontansicht des oberen Bereiches des Gerätes gemäß Figur 1, und
Figur 3: eine Frontansicht des oberen Bereiches eines Kühl- und/oder Gefriergerätes gemäß der vorliegenden Erfindung.

Figur 1 zeigt mit dem Bezugszeichen 10 eine Bedien- und/oder Steuereinheit eines Gefrierschrankes, welcher nicht im Schutzbereich der vorliegenden Erfindung liegt und nur zur allgemeinen Illustration dient. Die Bedien- und/Steuereinheit 10 befindet sich auf Höhe des oberen Endbereiches der Tür und ist derart dimensioniert, dass sie bei geschlossener Tür nicht sichtbar ist, sondern durch den oberen Endbereich der Tür verdeckt ist. Selbstverständlich sind ebenso Ausführungsformen denkbar, bei denen die Bedien- und/oder Steuereinheit derart angeordnet ist, dass sie sich oberhalb der geschlossenen Tür befindet, d.h. bei geschlossener Tür zugänglich ist.

Die Bedien- und/oder Steuereinheit 10 weist eine Blende auf, die die Frontseite, die Unterseite und die Oberseite der Bedien- und/oder Steuereinheit 10 bildet. Auf der Unterseite der Blende befindet sich eine Ausnehmung 20. In der Blende bzw. in der Bedien- und/oder Steuereinheit 10 befinden sich als LEDs ausgeführte Leuchtmittel. Wie dies aus Figur 1 und 2 hervorgeht, sind die LEDs derart angeordnet, dass sie Licht nach unten durch die in der Unterseite der Blende befindliche Ausnehmung 20 abgeben und somit den Innenraum des Kühl- und/oder Gefriergerätes sowie den aus Sicht des Nutzers vor dem Innenraum befindlichen Bereich, insbesondere den Innenraum ausgezogener Schubladen bzw. ausgezogener Böden ausleuchten, wie dies insbesondere aus Figur 2 hervorgeht.

In Figur 3 ist nun ein Ausführungsbeispiel der vorliegenden Erfindung dargestellt. Dabei ist in dem Verdampfermodul 30, das sich an oberster Stelle in dem Innenbehälter des Gefriergerätes befindet, eine mit einer oder mehreren LEDs ausgeführte Beleuchtungseinheit angeordnet, mittels derer Licht nach unten und/oder vorne abgegeben wird. Auf diese Weise ist es möglich, den Innenraum des Kühl- bzw. Gefriergerätes und gegebenenfalls den vor diesem befindlichen Bereich auszuleuchten.

Grundsätzlich kann selbstverständlich auch vorgesehen sein, dass die Beleuchtung in dem Verdampfermodul 30 auf dessen Unterseite angeordnet ist, so dass das Licht überwiegend nach unten abgegeben wird.

Erfindungsgemäß werden transparente Böden bzw. Schubladen eingesetzt. Damit ergibt sich der Vorteil, dass durch diese das Licht hindurch auch in untere Bereiche des Geräteinnenraums dringt.

Die Beleuchtungsmittel des erfindungsgemäßen Kühl- und/oder Gefriergerätes können derart bewegbar ausgeführt sein, dass der ausgeleuchtete Bereich durch den Benutzer veränderbar ist, so dass besonders bevorzugte Bereiche des Gerätes ausgeleuchtet werden können.

## Patentansprüche

1. Kühl- und/oder Gefriergerät mit einem Innenbehälter und mit wenigstens einem Verdampfermodul zur Kühlung des Innenraums des Gerätes, wobei das Verdampfermodul in einem oberen Bereich des Innenraums unmittelbar unter der Decke des Innenbehälters angeordnet ist und somit den oberen Abschluss des Innenraums des Kühl-und/oder Gefriergerätes bildet, sowie mit Beleuchtungsmitteln, mittels derer der Innenraum des Gerätes wenigstens teilweise beleuchtbar ist,
**dadurch gekennzeichnet,**
**dass** die Beleuchtungsmittel in dem Verdampfermodul angeordnet sind und dass in dem Kühl- und/oder Gefriergerät transparente Böden oder Schubladen eingesetzt sind.

2. Kühl- und/oder Gefriergerät nach Anspruch 1, **dadurch gekennzeichnet, dass** die Beleuchtungsmittel durch eine oder mehrere LEDs gebildet werden oder eine oder mehrere LEDs umfassen.

3. Kühl- und/oder Gefriergerät nach einem der vorhergehenden Ansprüche, **dadurch gekennzeichnet, dass** das Verdampfermodul eine Ausnehmung aufweist und dass die Beleuchtungsmittel in dem Verdampfermodul derart angeordnet sind, dass sie durch die Ausnehmung Licht abgeben.

4. Kühl- und/oder Gefriergerät nach Anspruch 3 **dadurch gekennzeichnet, dass** die Ausnehmung in der Unterseite oder Frontseite des Verdampfermoduls angeordnet ist.

5. Kühl- und/oder Gefriergerät nach einem der vorhergehenden Ansprüche, **dadurch gekennzeichnet, dass** das Verdampfermodul eine Blende aufweist, die zumindest die frontseitige Abdeckung des Verdampfermoduls bildet, wobei die Beleuchtungsmittel vorzugsweise in oder an der Blende angeordnet sind.

6. Kühl- und/oder Gefriergerät nach Anspruch 5 sowie nach Anspruch 3 oder 4, **dadurch gekennzeichnet, dass** die Ausnehmung in der Blende angeordnet ist.

7. Kühl- und/oder Gefriergerät nach einem der vorhergehenden Ansprüche, **dadurch gekennzeichnet, dass** die Beleuchtungsmittel oder eine Beleuchtungseinheit, die die Beleuchtungsmittel umfasst, flächenbündig mit dem Verdampfermodul bzw. der Blende abschließt oder gegenüber dieser erhaben ist.

8. Kühl- und/oder Gefriergerät nach einem der vorhergehenden Ansprüche, **dadurch gekennzeichnet, dass** zwei oder mehr als zwei Beleuchtungsmittel vorgesehen sind, die im Winkel zueinander derart angeordnet sind, dass sie in unterschiedlichen Richtungen Licht abgeben und/oder dass das Verdampfermodul eine Blende aus transparentem Material aufweist, wobei die Blende vorzugsweise in den Bereichen bedruckt, lackiert oder in sonstiger Weise abgedeckt ist, in denen eine Transparenz der Blende nicht erforderlich ist.

9. Kühl- und/oder Gefriergerät nach einem der vorhergehenden Ansprüche, **dadurch gekennzeichnet, dass** Logos, Symbole, Bedruckungen und dergleichen in dem Verdampfermodul durch Hinterleuchtung beleuchtbar sind, wobei die Hinterleuchtung vorzugsweise durch Streulicht oder durch Lichtleiter realisiert ist.

10. Kühl- und/oder Gefriergerät nach einem der vorhergehenden Ansprüche, **dadurch gekennzeichnet, dass** die Beleuchtungsmittel an eine elektrische Baugruppe angeschlossen sind, die außer der Versorgung der Beleuchtungsmittel wenigstens ein weiteres Bauteil steuert oder versorgt.

11. Kühl- und/oder Gefriergerät nach einem der vorhergehenden Ansprüche, **dadurch gekennzeichnet, dass** die Beleuchtungsmittel auf einer bereits vorhandenen Platine des Gerätes mitintegriert sind und/oder dass das Gerät eine Tür aufweist, die im geschlossenen Zustand eine Bedien- und/oder Steuereinheit abdeckt.

## Claims

1. A refrigerator unit and/or a freezer unit comprising an inner container and comprising at least one evaporator module for the cooling of the inner space of the unit, with the evaporator module being arranged in an upper region of the inner space directly beneath the top of the inner container and thus forming the upper termination of the inner space of the refrigerator unit and/or freezer unit, as well as comprising illumination means by means of which the inner space of the unit can be illuminated at least partly,
**characterized in that**
the illumination means are arranged in the evaporator module and **in that** transparent trays or drawers are inserted in the refrigerator unit and/or freezer unit.

2. A refrigerator unit and/or a freezer unit in accordance with claim 1, **characterized in that** the illumination means are formed by one or more LEDs or include one or more LEDs.

3. A refrigerator unit and/or a freezer unit in accordance with one of the preceding claims, **characterized in that** the evaporator module has a cut-out; and **in that** the illumination means are arranged in the evaporator module such that they emit light through the cut-out.

4. A refrigerator unit and/or a freezer unit in accordance with claim 3, **characterized in that** the cut-out is arranged in the lower side or front side of the evaporator module.

5. A refrigerator unit and/or a freezer unit in accordance with one of the preceding claims, **characterized in that** the evaporator module has a panel which forms at least the front-side cover of the evaporator module, with the illumination means preferably being arranged in or at the panel.

6. A refrigerator unit and/or a freezer unit in accordance with claim 5 and claim 3 or claim 4, **characterized in that** the cut-out is arranged in the panel.

7. A refrigerator unit and/or a freezer unit in accordance with one of the preceding claims, **characterized in that** the illumination means or an illumination unit which includes the illumination means terminates flush with the evaporator module or the panel or is raised with respect thereto.

8. A refrigerator unit and/or a freezer unit in accordance with one of the preceding claims, **characterized in that** two illumination means or more than two illumination means are provided which are arranged at an angle to one another such that they emit light in different directions and/or such that the evaporator module has a panel made of transparent material, with the panel preferably being printed, lacquered or otherwise covered in the regions in which transparency of the panel is not required.

9. A refrigerator unit and/or a freezer unit in accordance with one of the preceding claims, **characterized in that** logos, symbols, prints and the like can be illuminated by backlighting in the evaporator module, with the backlighting preferably being realized by scattered light or by light conductors.

10. A refrigerator unit and/or a freezer unit in accordance with one of the preceding claims, **characterized in that** the illumination means are connected to an electrical assembly which controls or supplies at least one further component in addition to supplying the illumination means.

11. A refrigerator unit and/or a freezer unit in accordance with one of the preceding claims, **characterized in that** the illumination means are integrated on an already present board of the unit and/or **in that** the unit has a door which covers an operating and/or control unit in the closed state.

## Revendications

1. Appareil de réfrigération et/ou de congélation avec un contenant intérieur et avec au moins un module d'évaporateur pour le refroidissement de l'espace intérieur de l'appareil, où le module d'évaporateur est disposé dans une zone supérieure de l'espace intérieur directement sous le plafond du contenant intérieur et forme ainsi la terminaison supérieure de l'espace intérieur de l'appareil de réfrigération et/ou de congélation, et avec des moyens d'éclairage au moyen desquels l'espace intérieur de l'appareil peut être éclairé au moins partiellement, **caractérisé en ce que** les moyens d'éclairage sont disposés dans le module d'évaporateur, et **en ce que** des fonds transparents ou tiroirs sont placés dans l'appareil de réfrigération et/ou de congélation.

2. Appareil de réfrigération et/ou de congélation selon la revendication 1, **caractérisé en ce que** les moyens d'éclairage sont formés par une ou plusieurs DELs ou comprennent une ou plusieurs DELs.

3. Appareil de réfrigération et/ou de congélation selon l'une des revendications précédentes, **caractérisé en ce que** le module d'évaporateur présente un évidement, et **en ce que** les moyens d'éclairage sont disposés dans le module d'évaporateur de façon à émettre de la lumière à travers l'évidement.

4. Appareil de réfrigération et/ou de congélation selon la revendication 3, **caractérisé en ce que** l'évidement est ménagé dans le côté inférieur ou le côté avant du module d'évaporateur.

5. Appareil de réfrigération et/ou de congélation selon l'une des revendications précédentes, **caractérisé en ce que** le module d'évaporateur présente un bandeau qui constitue au moins le recouvrement au côté frontal du module d'évaporateur, les moyens d'éclairage étant disposés de préférence dans ou au bandeau.

6. Appareil de réfrigération et/ou de congélation selon la revendication 5 ainsi que selon la revendication 3 ou 4, **caractérisé en ce que** l'évidement est ménagé dans le bandeau.

7. Appareil de réfrigération et/ou de congélation selon l'une des revendications précédentes, **caractérisé en ce que** les moyens d'éclairage ou bien une unité d'éclairage qui comprend les moyens d'éclairage, se termine en affleurement avec le module d'évaporateur respectivement le bandeau ou est surélevée par rapport à celui-ci.

8. Appareil de réfrigération et/ou de congélation selon l'une des revendications précédentes, **caractérisé en ce que** deux ou plus que deux moyens d'éclairage sont prévus qui sont disposés angulairement de façon à émettre de la lumière dans des directions différentes et/ou **en ce que** le module d'évaporateur présente un bandeau en un matériau transparent, où le bandeau est de préférence imprimé, laqué ou recouvert d'une autre manière dans les zones dans lesquelles une transparence du bandeau n'est pas requise.

9. Appareil de réfrigération et/ou de congélation selon l'une des revendications précédentes, **caractérisé en ce que** des logots, symboles, impressions et analogue dans le module d'évaporateur peuvent être éclairés par un éclairage arrière, où l'éclairage arrière est réalisé de préférence par une lumière diffusée ou par des conducteurs de lumière.

10. Appareil de réfrigération et/ou de congélation selon l'une des revendications précédentes, **caractérisé en ce que** les moyens d'éclairage sont connectés à un ensemble électrique qui, à part l'alimentation des moyens d'éclairage, commande ou alimente au moins un autre composant.

11. Appareil de réfrigération et/ou de congélation selon l'une des revendications précédentes, **caractérisé en ce que** les moyens d'éclairage sont intégrés sur une platine déjà existante de l'appareil et/ou **en ce que** l'appareil présente une porte qui, à l'état fermé, recouvre une unité de service et/ou de commande.
